# EUROPÄISCHE PATENTSCHRIFT

(11) **EP 2 591 702 B1**
(45) Veröffentlichungstag und Bekanntmachung des Hinweises auf die Patenterteilung: **27.05.2015**
(21) Anmeldenummer: 11188933.3
(22) Anmeldetag: 14.11.2011
(51) Int. Cl.: A47B 91/06, A47C 7/00

(54) **Halterungsteil zur Befestigung an Möbelstücken**
Holder part for being fixed to furniture
Elément de support pour la fixation sur le mobilier

(43) Veröffentlichungstag der Anmeldung: 15.05.2013
(73) Patentinhaber: Wagner System GmbH, 77933 Lahr (DE)
(72) Erfinder: Wagner, Roland, 77933 Lahr (DE)
(74) Vertreter: Westphal, Mussgnug & Partner Patentanwälte mbB

(56) Entgegenhaltungen:
- FR-A1- 2 947 440
- US-A- 1 580 781
- US-A1- 2006 231 702

## Beschreibung

Die Erfindung betrifft ein Halterungsteil zur Befestigung an Möbelstücken, insbesondere an Möbelfüßen, gemäß dem Oberbegriff des Patentanspruchs 1.

Bekannt sind Halterungsteile zur Befestigung an Möbelstücken, insbesondere an Möbelfüßen, in welchen ein Einsatz, welcher auf einer ersten Seite eine erste Bodenkontaktschicht aufweist, befestigbar ist. Die Halterungsteile werden entweder direkt an den Möbelstücken befestigt oder in ein an dem Möbelstück angeordnetes Aufnahmeteil eingesetzt. Die Bodenkontaktschicht des Einsatzes kann an dem entsprechenden Bodenbelag angepasst sein und insbesondere lösbar in dem Halterungsteil befestigbar sein, um ein einfaches Auswechseln zu ermöglichen. Bekannt ist es, die Einsätze in dem Halterungsteil über eine Rastverbindung zu befestigen, um ein einfaches Auswechseln zu ermöglichen.

Halterungsteile, welche an Möbelstücken befestigbar sind, sind beispielsweise aus der US US 1 580 781, der US 2006/0231702 A1 sowie der FR 2 947 440 bekannt.

Die Aufgabe der Erfindung besteht darin, ein Halterungsteil zur Befestigung an Möbelstücken weiter zu verbessern, insbesondere derart, dass ein erhöhter Komfort geboten wird und/oder die Handhabung der Halterungsteile vereinfacht wird.

Die Aufgabe wird erfindungsgemäß gelöst durch ein Halterungsteil mit den Merkmalen des Patentanspruchs 1.

Vorteilhafte Ausgestaltungen und Weiterbildungen der Erfindung sind in den abhängigen Ansprüchen angegeben.

Das erfindungsgemäße Halterungsteil zur Befestigung an Möbelstücken, insbesondere an Möbelfüßen, in welchem ein Einsatz, welcher auf einer ersten Seite eine erste Bodenkontaktschicht aufweist, befestigbar ist, zeichnet sich dadurch aus, dass das Halterungsteil eine Deckfläche aufweist, in welcher wenigstens ein federndes Element angeordnet ist. Bei in dem Halterungsteil eingesetztem Einsatz beaufschlagt das wenigstens eine Federelement den Einsatz, wobei eine Bewegung des Einsatzes gegen die Federkraft des federnden Elements möglich ist. Dadurch kann sich der Einsatz in dem Halterungsteil relativ zu dem Halterungsteil bewegen, wodurch sich der Einsatz in seiner relativen Position zu dem Halterungsteil an Unebenheiten der Bodenfläche anpassen kann.

Gemäß einer bevorzugten Ausführungsform der Erfindung sind an der Deckfläche mehrere federnde Elemente, insbesondere zwei bis sechs federnde Elemente, vorzugsweise vier federnde Elemente angeordnet, um einerseits eine Kippbewegung des Einsatzes in dem Halterungsteil um beliebige horizontale Achsen zu ermöglichen und andererseits eine ausreichende Stabilität der Position des Einsatzes in dem Halterungsteil gewährleisten zu können.

Erfindungsgemäß sind die federnden Elemente einstückig an der Deckfläche angeordnet, um ein einfaches und kostengünstiges Herstellungsverfahren, beispielsweise im Spritzgussverfahren, zu ermöglichen.

Vorzugsweise sind die federnden Elemente als blattfederartige Elemente ausgebildet, welche besonders einfach hergestellt und insbesondere kostengünstig und einfach im Spritzgussverfahren gefertigt werden können.

Vorzugsweise sind die federartigen Elemente in radialer Richtung an der Deckfläche angeordnet, um eine ausreichende Stabilität der Position des Einsatzes in dem Halterungsteil zu ermöglichen.

Gemäß einer bevorzugten Ausführungsform der Erfindung weisen die blattfederartigen Elemente ein freies Ende auf, welches aus der Deckfläche in Richtung auf den zu befestigenden Einsatz hervorragt. Dadurch ergibt sich eine besonders platzsparende Anordnung der federnden Elemente.

Gemäß einer besonders bevorzugten Ausführungsform der Erfindung ist der Einsatz lösbar befestigbar, insbesondere mittels einer Rastverbindung, um ein einfaches Auswechseln des Einsatzes, beispielsweise bei Abnutzung des Einsatzes oder bei Verwendung von Einsätzen mit verschiedenen Bodenkontaktschichten zur Verwendung auf verschiedenen Bodenbelägen zu ermöglichen.

Gemäß einer vorteilhaften Ausführungsform der Erfindung ist an der Deckfläche eine zylindrische Wandung angeordnet, an welcher vorzugsweise eine auf der Innenseite der Wandung angeordnete, vorzugsweise umlaufend ausgebildete Rastkante angeordnet ist. Ein derartig ausgestaltetes Halterungsteil kann besonders einfach im Spritzgussverfahren hergestellt werden. Die Rastkante bietet eine einfache und kostengünstige Möglichkeit zur Herstellung einer Rastverbindung zwischen dem Halterungsteil und dem Einsatz.

Vorzugsweise ermöglicht die Rastverbindung zwischen dem Halterungsteil und dem Einsatz eine Drehung des Einsatzes um eine Achse relativ zu dem Halterungsteil und/oder eine Bewegung des Einsatzes in Axialrichtung gegen die Federkraft des federnden Elementes entlang der Achse relativ zu dem Halterungsteil. Dadurch wird eine flexible Anpassung der Position des Einsatzes an Unebenheiten des Bodens relativ zur Position des Halterungsteils ermöglicht.

Ein erfindungsgemäßer Untersetzer zur Befestigung an Möbelstücken, insbesondere Möbelfüßen, weist ein Halterungsteil gemäß einem der vorhergehenden Ansprüche auf, in welchem ein Einsatz, welcher auf einer ersten Seite eine erste Bodenkontaktschicht aufweist, befestigt ist.

Die Erfindung wird anhand der nachfolgenden Figuren ausführlich erläutert. Es zeigen:
- Figur 1:: eine perspektivische Ansicht eines Ausführungsbeispiels eines Halterungsteils gemäß der Erfindung,
- Figur 2:: eine weitere perspektivische Ansicht des Halterungsteils gemäß Figur 1 und
- Figur 3:: einen Längsschnitt durch das Halterungsteil gemäß Figur 1 mit einem eingesetzten Einsatz und dem Halterungsteil in in ein Stuhlbein eingesetztem Zustand.

Die Figuren 1 und 2 zeigen ein Halterungsteil 10, welches eine im Wesentlichen ebene Deckfläche 12 und eine an der Deckfläche 12 im Wesentlichen senkrecht angeordnete zylindrische Wandung 14 aufweist. Die Deckfläche 12 ist insbesondere rund ausgebildet. An dem der Deckfläche 12 abgewandten Rand der Wandung 14 ist auf der Innenseite der Wandung 14 eine Rastkante 15 angeordnet, welche insbesondere umlaufend ausgebildet ist.

In der Deckfläche 12 ist zentrisch eine Durchgangsöffnung 18 angeordnet.

In der Deckfläche 12 sind mehrere, vorliegend vier federnde Elemente 16 angeordnet. Die federnden Elemente 16 sind insbesondere im gleichen Winkelabstand zueinander angeordnet.

Die federnden Elemente 16 sind als blattfederartige Elemente mit einem ersten Ende 16a und einem zweiten Ende 16b ausgebildet. Dabei sind die federartigen federnden Elemente 16 mit ihrem zweiten Ende 16b an der Deckfläche 12 angeordnet und insbesondere einstückig an der Deckfläche 12 angeordnet. Das erste Ende 16a der federnden Elemente 16 ist somit ein freies Ende der federnden Elemente 16. Wie insbesondere in Figur 2 erkennbar, sind die blattfederartigen federnden Elemente 16 in einem Winkel zur Ebene der Deckfläche 12 angeordnet und ragen mit ihrem freien ersten Ende 16a in den Innenraum des Halterungsteils 10. Die blattfederartigen federnden Elemente 16 sind insbesondere rechteckig ausgebildet und derart angeordnet, dass die Längsachse der rechteckigen federnden Elemente 16 in radialer Richtung an der runden Deckfläche 12 ausgerichtet sind.

Die federnden Elemente 16 sind insbesondere in jeweils einer Ausnehmung 20 in der Deckfläche 12 angeordnet. Die Ausnehmungen 20 sind dabei etwa rechteckig ausgebildet und mit ihrer Längsachse in radialer Richtung in der Deckfläche 12 angeordnet.

Das Halterungsteil 10 kann im Spritzgussverfahren hergestellt werden, wobei insbesondere die federnden Elemente 16 einstückig an der Deckfläche 12 angeordnet werden.

Figur 3 zeigt einen Längsschnitt durch das Halterungsteil 10 gemäß den Figuren 1 und 2 im in ein Stuhlbein 40 eingesetzten Zustand. Das Halterungsteil 10 kann in den Hohlraum in dem Stuhlbein 40 eingepresst, eingesteckt, eingeklebt, eingeschraubt oder eingeklemmt werden, wie in Figur 3 dargestellt. Alternativ oder zusätzlich kann das Halterungsteil 10 in einer Ausnehmung des Stuhlbeins 40 oder unter dem Stuhlbein 40 mit einer Schraube oder Ähnlichem befestigt werden, welche durch die Durchgangsöffnung 18 geführt und in dem Stuhlbein 40 verschraubt wird. In einer weiteren alternativen Ausführungsform kann das Halterungsteil 10 in ein nicht dargestelltes Aufnahmeteil an dem Stuhlbein 40 eingesetzt werden, welches beispielsweise als schwingungsdämpfendes Element ausgebildet sein kann.

In das Halterungsteil 10 ist ein Einsatz 30 einsetzbar, welcher im Wesentlichen zylindrisch mit einer ersten Stirnseite 30a und einer gegenüberliegenden zweiten Stirnseite 30b ausgebildet ist. Die erste Stirnseite 30a ist als erste Bodenkontaktschicht 32 ausgebildet, während die zweite Stirnseite 30b eine zweite Bodenkontaktschicht 34 aufweisen kann. Die erste Bodenkontaktschicht 32 kann aus verschiedenen Materialien, wie beispielsweise Filz, Kunststoff, Gummi, Metall, Porzellan, elastischen Materialien oder gleitfähigen Materialien gefertigt sein, um verschiedenen Bodenbelägen Rechnung zu tragen. Falls an dem Einsatz 30 zwei Bodenkontaktschichten 32, 34 angeordnet sind, sind diese vorzugsweise aus verschiedenen Materialien gefertigt, um als Wendeeinsatz bei Benutzung des entsprechenden Möbelteils auf verschiedenen Bodenbelägen verwendet werden zu können.

Der Einsatz 30 weist an seiner zylindrischen Außenwand eine Rastkante 36 auf, welche vorzugsweise umlaufend ausgebildet ist. Der Einsatz 30 wird in das Halterungsteil 10 eingesetzt, wobei die Rastkante 36 des Einsatzes 30 über die Rastkante 15 der Wandung 14 des Halterungsteils 10 geschoben wird und in Einschubrichtung dahinter verrastet. Der Einsatz 30 ist in dem Halterungsteil 10 insbesondere um eine Achse A, welche der Längsachse, insbesondere der Rotationsachse, der zylindrischen Wandung 14 des Halterungsteils 10 entspricht, relativ zu dem Halterungsteil 10 drehbar. Dies wird insbesondere dadurch begünstigt, dass sowohl die Rastkante 36 als auch die Rastkante 15 umlaufend ausgebildet sind.

Der Einsatz 30 weist eine Höhe h auf. Die Rastkante 36 des Einsatzes 30 ist in einem Abstand d zur zweiten Stirnseite 30b des Einsatzes 30 angeordnet. Sind sowohl eine erste Bodenkontaktschicht 32 als auch eine zweite Bodenkontaktschicht 34 an dem Einsatz 30 ausgebildet, ist die Rastkante 36 etwa auf halber Höhe h angeordnet.

Der Abstand d der Rastkante 36 zu der zweiten Stirnseite 30b ist derart auf die Höhe der Wandung 14 und den Abstand der freien ersten Enden 16a der federnden Elemente 16 zur Deckfläche 12 abgestimmt, das bei in das Halterungsteil 10 eingesetztem Einsatz 30 die freien ersten Enden 16a der federnden Elemente 16 an der zweiten Stirnseite 30 b des Einsatzes 30 anliegen, gegebenenfalls unter geringer Vorspannung anliegen. Wird der Stuhl mit dem Stuhlbein 40 auf einen Boden gestellt, welcher uneben ist, kann der Einsatz 30 gegen die Kraft der federnden Elemente 16 in dem Halterungsteil 10 in axialer Richtung entlang der Achse A relativ zu dem Halterungsteil 10 in das Halterungsteil 10 hereingedrückt werden, aber auch um diametral durch den Einsatz 30 verlaufende Achsen, insbesondere horizontale Achsen, in dem Halterungsteil 10 gekippt werden, um sich an Unebenheiten in dem Boden anzupassen.

Das Halterungsteil 10 kann in der Wandung 14 eine Ausnehmung 13 aufweisen, welche insbesondere an die Deckfläche 18 angrenzt, und durch welche ein Löswerkzeug, beispielsweise ein Schraubendreher, von außen in das Halterungsteil 10 eingeführt werden kann, um den in dem Halterungsteil 10 angeordneten Einsatz 30 herauszuhebeln oder herauszudrücken.

### Bezugszeichenliste

- 10: Halterungsteil
- 12: Deckfläche
- 13: Ausnehmung
- 14: Wandung
- 15: Rastkante
- 16: federndes Element
- 16a: erstes Ende
- 16b: zweites Ende
- 18: Durchgangsöffnung
- 20: Ausnehmung

- 30: Einsatz
- 30a: erste Stirnseite
- 30b: zweite Stirnseite
- 32: erste Bodenkontaktschicht
- 34: zweite Bodenkontaktschicht
- 36: Rastkante

- 40: Stuhlbein

- A: Achse
- h: Höhe
- d: Abstand

## Patentansprüche

1. Halterungsteil (10) zur Befestigung an Möbelstücken, insbesondere an Möbelfüßen, in welchem ein Einsatz (30), welcher auf einer ersten Stirnseite (30a) eine erste Bodenkontaktschicht (32) aufweist, befestigbar ist,
**dadurch gekennzeichnet, dass** das Halterungsteil (10) eine Deckfläche (12) aufweist, an welcher wenigstens ein federndes Element (16) angeordnet ist, so dass bei in dem Halterungsteil eingesetztem Einsatz das wenigstens eine Federelement den Einsatz beaufschlagt, wobei eine Bewegung des Einsatzes gegen die Federkraft des federnden Elements möglich ist, wodurch sich der Einsatz in dem Halterungsteil relativ zu dem Halterungsteil bewegen und dadurch sich der Einsatz in seiner relativen Position zu dem Halterungsteil an Unebenheiten der Bodenfläche anpassen kann, und dass die federnden Elemente (16) einstückig an der Deckfläche (12) angeordnet sind.

2. Halterungsteil nach Anspruch 1,
**dadurch gekennzeichnet, dass** an der Deckfläche (12) mehrere federnde Elemente (16), insbesondere zwei bis sechs federnde Elemente (16), vorzugsweise vier federnde Elemente (16) angeordnet sind.

3. Halterungsteil nach einem der vorhergehenden Ansprüche,
**dadurch gekennzeichnet, dass** die federnden Elemente (16) als blattfederartige Elemente ausgebildet sind.

4. Halterungsteil nach Anspruch 3,
**dadurch gekennzeichnet, dass** die blattfederartigen Elemente in radialer Richtung an der Deckfläche (12) angeordnet sind.

5. Halterungsteil nach Anspruch 3 oder 4,
**dadurch gekennzeichnet, dass** die blattfederartigen Elemente ein freies erstes Ende (16a) aufweisen, welches aus der Deckfläche in Richtung auf den zu befestigenden Einsatz (30) hervorragen.

6. Halterungsteil nach einem der vorhergehenden Ansprüche,
**dadurch gekennzeichnet, dass** der Einsatz (30) lösbar befestigbar ist, insbesondere mittels einer Rastverbindung (36, 15).

7. Halterungsteil nach einem der vorhergehenden Ansprüche,
**dadurch gekennzeichnet, dass** an der Deckfläche (12) eine zylindrische Wandung (14) angeordnet ist, an welcher vorzugsweise eine auf der Innenseite der Wandung angeordnete vorzugsweise umlaufend ausgebildete Rastkante (15) angeordnet ist.

8. Halterungsteil nach Anspruch 6 oder 7,
**dadurch gekennzeichnet, dass** die Rastverbindung (36, 15) zwischen dem Halterungsteil (10) und dem Einsatz (30) eine Drehung des Einsatzes (30) um eine Achse (A) relativ zu dem Halterungsteil (10) und/oder eine Bewegung des Einsatzes (30) in axialer Richtung gegen die Federkraft des federnden Elements (16) entlang der Achse (A) relativ zu dem Halterungsteil (10) ermöglicht.

9. Untersetzer zur Befestigung an Möbelstücken, insbesondere Möbelfüßen, mit einem Halterungsteil (10) gemäß einem der vorhergehenden Ansprüche, in welchem ein Einsatz (30), welcher auf einer ersten Stirnseite (30a) eine erste Bodenkontaktschicht (32) aufweist, befestigt ist.

## Claims

1. A holding part (10) for fastening to pieces of furniture, in particular to furniture feet, in which an insert (30), which has a first floor-contact layer (32) on a first front side (30a), is capable of being fastened, **characterized in that** the holding part (10) has a covering face (12) on which at least one resilient element (16) is arranged, so that when the insert is inserted in the holding part the at least one spring element will strike the insert, wherein a movement of the insert contrary to the spring force of the resilient element is possible, as a result of which the insert can move in the holding part relative to the holding part and, as a result, the insert can adapt in its position relative to the holding part to irregularities of the floor surface, and the resilient elements (16) are arranged in one piece on the covering face (12).

2. A holding part according to claim 1, **characterized in that** a plurality of resilient elements (16), in particular from two to six resilient elements (16), preferably four resilient elements (16), are arranged on the covering face (12).

3. A holding part according to one of the preceding claims, **characterized in that** the resilient elements (16) are designed in the form of elements like leaf springs.

4. A holding part according to claim 3, **characterized in that** the elements like leaf springs are arranged on the covering face (12) in the radial direction.

5. A holding part according to claim 3 or 4, **characterized in that** the elements like leaf springs have a free first end (16a) which [projects] out of the covering face in the direction of the insert (30) to be fastened.

6. A holding part according to any one of the preceding claims, **characterized in that** the insert (30) is capable of being fastened in a detachable manner, in particular by means of a catch connection (36, 15).

7. A holding part according to any one of the preceding claims, **characterized in that** a cylindrical wall (14), on which is preferably arranged a catch edge (15) arranged on the inside of the wall and preferably designed in a continuous manner, is arranged on the covering face (12).

8. A holding part according to claim 6 or 7, **characterized in that** the catch connection (36, 15) between the holding part (10) and the insert (30) allows a rotation of the insert (30) about an axis (A) relative to the holding part (10) and/or a movement of the insert (30) in the axial direction along the axis (A) relative to the holding part (10) against the spring force of the resilient element (16).

9. A floor slider for fastening to pieces of furniture, in particular to furniture feet, with a holding part (10) according to any one of the preceding claims, in which is fastened an insert (30) which has a first floor-contact layer (32) on a first front side (30a).

## Revendications

1. Elément de support (10) destiné à être fixé sur des pièces de mobilier, en particulier des pieds de meubles, dans lequel peut être fixé un insert (30) qui comporte une première couche de contact avec le sol (32) sur une première face frontale (30a),
**caractérisé en ce que**
l'élément de support (10) comporte une surface de recouvrement (12) sur laquelle est monté au moins un élément élastique (16) de sorte que, lorsque l'insert est inséré dans l'élément de support, l'élément élastique sollicite cet insert, un déplacement de l'insert contre la force de rappel de l'élément élastique étant possible, avec pour résultat que l'insert se déplace dans l'élément de support relativement à cet élément de support, et ainsi, l'insert peut s'adapter, dans sa position relative par rapport à l'élément de support à la présence d'irrégularités de la surface du sol, et les éléments élastiques (16) sont montés intégralement sur la surface de recouvrement (12).

2. Elément de support conforme à la revendication 1,
**caractérisé en ce que**
sur la surface de recouvrement (12) sont montés plusieurs éléments élastiques (16) en particulier deux à six éléments élastiques (16) et de préférence quatre éléments élastiques (16).

3. Elément de support conforme à l'une des revendications précédentes,
**caractérisé en ce que**
les éléments élastiques (16) sont réalisés sous la forme d'éléments de type ressorts à lames.

4. Elément de support conforme à la revendication 3,
**caractérisé en ce que**
les éléments de type ressorts à lames sont montés sur la surface de recouvrement (12) en direction radiale.

5. Elément de support conforme à la revendication 3 ou 4,
**caractérisé en ce que**
les éléments de type ressorts à lames comportent une première extrémité libre (16a) qui fait saillie à l'extérieur de la surface de recouvrement en direction de l'insert (30) à fixer.

6. Elément de support conforme à l'une des revendications précédentes,
**caractérisé en ce que**
l'insert (30) peut être fixé de manière amovible, en particulier par une liaison par encliquetage (36, 15).

7. Elément de support conforme à l'une des revendications précédentes,
**caractérisé en ce que**
sur la surface de recouvrement (12) est montée une paroi cylindrique (14) sur laquelle est montée de préférence une arête d'encliquetage (15) de préférence périphérique située sur la face interne de la paroi.

8. Elément de support conforme à la revendication 6 ou 7,
**caractérisé en ce que**
la liaison par encliquetage (36, 15) de l'élément de support (10) et de l'insert (30) perme une rotation de l'insert (30) autour d'un axe (A) par rapport à l'élément de support (10) et/ou un déplacement de l'insert (30) en direction axiale contre la force de rappel de l'élément élastique (16) de long de l'axe (A) par rapport à l'élément de support (10).

9. Embase destiné à être fixée à des pièces de mobilier en particulier des pieds de meuble comprenant une pièce de support (10) conforme à l'une des revendications précédentes, dans laquelle est fixé un insert (30) qui comporte un première couche de contact avec le sol (32) sur une première face frontale (30a).
